# EUROPÄISCHE PATENTSCHRIFT

(11) **EP 3 619 013 B1**
(45) Veröffentlichungstag und Bekanntmachung des Hinweises auf die Patenterteilung: **28.06.2023**
(21) Anmeldenummer: 18746849.1
(22) Anmeldetag: 12.07.2018
(51) Int. Cl.: B26D 1/38, B26D 7/26

(54) **QUERSCHNEIDER UND VERFAHREN ZUR MATERIAL- UND/ODER DICKENABHÄNGIGEN ANPASSUNG DER RELATIVEN SCHNITTPOSITION EINES UMLAUFENDEN MESSERS ZUR SCHNITTPOSITION EINES FESTSTEHENDEN MESSERS BEI EINEM QUERSCHNEIDER**
CROSS CUTTER AND METHOD FOR THE MATERIAL- AND/OR THICKNESS-DEPENDENT ADAPTATION OF THE RELATIVE CUTTING POSITION OF A REVOLVING KNIFE TO THE CUTTING POSITION OF A FIXED KNIFE IN A CROSS CUTTER
OUTIL DE COUPE TRANSVERSAL ET PROCÉDÉ PERMETTANT D'ADAPTER EN FONCTION DU MATÉRIAU ET/OU DE L'ÉPAISSEUR LA POSITION DE COUPE RELATIVE D'UNE LAME ROTATIVE PAR RAPPORT À LA POSITION DE COUPE D'UNE LAME FIXE POUR UN OUTIL DE COUPE TRANSVERSAL

(30) Priorität: 12.07.2017 DE 102017006577; 31.08.2017 DE 102017120026
(43) Veröffentlichungstag der Anmeldung: 11.03.2020
(73) Patentinhaber: BW Papersystems Hamburg GmbH, 22880 Wedel (DE)
(72) Erfinder: BUCHHOLZ, Sven, 25421 Pinneberg (DE); HERPELL, Frank, 22147 Hamburg (DE)
(74) Vertreter: Schleitzer, Dirk-Karsten
(86) Internationale Anmeldenummer: PCT/EP2018/068973
(87) Internationale Veröffentlichungsnummer: WO 2019/012054

(56) Entgegenhaltungen:
- DE-A1- 4 035 701
- DE-A1- 4 336 955
- US-A- 3 359 843

## Beschreibung

Die Erfindung betrifft einen Querschneider zum Schneiden, Perforieren und/oder Quertrennen einer laufenden Materialbahn aus vorzugsweise Papier, Karton, Kunststoff und/oder Metall, mit einer um eine quer zur Materialbahn und ihrer Förderrichtung verlaufenden Drehachse drehbaren Messerwelle als rotierbare Schneideinrichtung, wobei die Messerwelle wenigstens ein sich in Achsrichtung der Messerwelle erstreckendes umlaufendes Messer aufweist, und mit einem stationären Messerträger als feststehende Schneideinrichtung, wobei der stationäre Messerträger ein im Wesentlichen in Richtung des umlaufenden Messers quer zur Materialbahn verlaufendes und in einer Trennzone zum Schnitt mit dem umlaufenden Messer zusammenwirkendes stationäres Messer aufweist. Darüber hinaus betrifft die vorliegende Erfindung ein Verfahren zur material- und/oder dickenabhängigen Anpassung der relativen Schnittposition wenigstens eines an einer drehbaren Messerwelle befestigten umlaufenden Messers zur Schnittposition eines an einem stationären Messerträger befestigten feststehenden Messers bei einem Querschneider.

Ein Querschneider der vorgenannten Art ist beispielsweise aus der DE 20 2008 007 221 U1 bekannt. Derartige Querschneider dienen zum Einbringen von Einschnitten und/oder Perforationen in transportierte, laufende Materialbahnen quer zu deren Förder- bzw. Transportrichtung. Mit dem Querschneider kann die Materialbahn ein- oder mehrfach geschnitten werden, wobei gleich- und/oder verschiedenlange Bögen aus der Materialbahn erzeugt werden können. Alternativ kann die laufende Materialbahn mit einer oder mehreren quer verlaufenden Perforationen versehen werden. Bei der Materialbahn kann es sich um Bahnen aus Papier, Karton, Kunststoff- oder Metallfolie, Gewebe oder anderen Materialien handeln.

Der bekannte Querschneider weist eine feststehende Schneideinrichtung auf der einen Seite einer durch den Querschneider hindurch transportierten Flachmaterialbahn und eine mit dieser Schneideinrichtung zusammenwirkende, rotierbare Schneideinrichtung auf der dazu gegenüberliegenden Flachseite einer solchen Flachmaterialbahn auf. Solche Querschneider werden auch als "Konvo-Querschneider" bezeichnet und zeichnen sich gegenüber den so genannten "Synchro-Querschneidern", die zwei zusammenwirkende rotierbare Schneideinrichtungen aufweisen, durch einen deutlich einfacheren und kostengünstigeren Aufbau aus, der Konvo-Querschneidern ein eigenes Marktsegment eröffnet und sichert.

Die Schnittpositionen des feststehenden Messers und des umlaufenden Messers zueinander, das heißt der vertikale und/oder der horizontale Abstand der Messer zueinander und/oder der Winkel der Messerschneiden zueinander beim Schneidvorgang und/oder die Eintauchtiefe beim Schneidvorgang, wirken sich entscheidend auf die Schnittqualität und den Durchlauf der Materialbahn während des Schneidvorgangs aus. Lässt sich die Position der Messer zueinander nicht verändern, kann dies bei einem Wechsel der Materialbahn, beispielsweise bei einem Einsatz von Materialbahnen aus unterschiedlichen Materialien und/oder unterschiedlicher Dicke der Materialbahn, zur Folge haben, dass der Querschneider insgesamt durch einen Querschneider mit einer an den Einsatzfall angepassten Messerposition ausgetauscht werden muss. Dies führt zu langen Stillstandszeiten der gesamten Anlage, während der Querschneider ausgetauscht wird.

Aus dem Stand der Technik sind bereits Querschneider bekannt, die durch Umrüsten des Querschneiders eine Veränderung der Schnittpositionen der Messer zueinander und eine Anpassung der Schnittgeometrie bei einem Wechsel der Materialbahn ermöglichen. Dies kann beispielsweise durch den Austausch der Messer erfolgen oder es wird die Position des feststehenden Messers am stationären Messerträger verändert, indem das feststehende Messer in unterschiedlichen Positionen in einem Messerhalter des Messerträgers eingespannt bzw. festgeklemmt wird. Auch ein Austausch des gesamten Messerträgers durch einen Messerträger mit anderer Messerbestückung und/oder durch einen Messerträger mit anderer Position des am Messerträger befestigten stationären Messers kommt in Betracht. Alle Alternativen weisen den Nachteil auf, dass das Umrüsten des Querschneiders aufwendig ist und durch Fachpersonal manuell durchgeführt werden muss.

Die US 3,359,843 A, die die Basis für die Kombination der Merkmale der Oberbegriffe der Ansprüche 1 und 9 bildet, offenbart einen Querschneider mit einer rotierbaren Messertrommel und einem feststehenden Gegenmesser. Die Position der Rotationsachse der Messertrommel kann mittels exzentrischer Lagerbuchsen relativ zum feststehenden Messer stufenlos verstellt werden.

Der Erfindung liegt die Aufgabe zugrunde, einen Querschneider und ein Verfahren jeweils der eingangs genannten Art zur Verfügung zu stellen, die eine wenig zeit- und arbeitsaufwendige Veränderung der relativen Schnittposition des umlaufenden Messers zur Schnittposition des feststehenden Messers zulassen, insbesondere zur material- und/oder dickenabhängigen Anpassung der Schnittpositionen bei einem Wechsel der Materialbahn. Durch einfaches und schnelles Umrüsten des Querschneiders sollen sich verschiedenartige Schnitte bzw. unterschiedliche, geforderte Schnittgeometrien erreichen lassen. Die Schnittpositionen der Messer zueinander sollen dabei vorzugsweise sowohl zur Grob- als auch zur Feineinstellung angepasst werden können. Zudem soll sich der Querschneider durch einen konstruktiv einfachen Aufbau und eine längere Standzeit der Messer auszeichnen. Insbesondere kann die Aufgabe darin gesehen werden, einen konstruktiv einfach ausgebildeten und kostengünstigen Universalquerschneider zur Verfügung zu stellen, der nach dem sogenannten Konvo-Prinzip arbeitet und gleichermaßen das Schneiden, Perforieren und/oder Quertrennen von unterschiedlichen Materialbahnen bei hoher Qualität des Schnitt- oder Perforationsergebnisses und uneingeschränktem Papierdurchlauf ermöglicht.

Gelöst werden die vorgenannten Aufgaben durch einen Querschneider mit den Merkmalen des Patentanspruchs 1 und durch ein Verfahren mit den Merkmalen des Patentanspruchs 9.

Sinnvolle Fortführungen, Weiterbildungen und vorteilhafte Ausgestaltungen der Erfindung sind Gegenstand der sich jeweils anschließenden Unteransprüche.

Die Aufgabe wird bei einem Querschneider der eingangs genannten Art erfindungsgemäß dadurch gelöst, dass wenigstens ein Einstellmittel zum Einstellen von wenigstens zwei unterschiedlichen Positionen der Drehachse der rotierbaren Messerwelle in und/oder entgegen der Förderrichtung der Materialbahn und/oder quer zur Förderrichtung, d.h. senkrecht zur Förderebene, vorgesehen ist. Verfahrensgemäß ist dementsprechend zur Lösung der eingangs genannten Aufgaben vorgesehen, dass die Drehachse der Messerwelle zur Veränderung der Schnittposition des umlaufenden Messers in und/oder entgegen der Förderrichtung der Materialbahn und/oder senkrecht zur Förderebene der Materialbahn verstellt wird. Die erfindungsgemäße Ausgestaltung des Querschneiders erlaubt es, bei einem Wechsel der Materialbahn die Schnittposition des rotierenden Messers durch Versetzen, Verstellen und/oder Verschieben der Messerwelle in konstruktiv einfacher Weise und bei geringem Aufwand sowie kurzen Maschinenstillstandszeiten an die Schnittposition des stationären Messers anzupassen und damit den Querschneider bedarfsweise zum Schneiden, Perforieren und/oder Quertrennen von unterschiedlichen Materialbahnen bei hoher Qualität des Schnitt- oder Perforationsergebnisses einzusetzen. Eine hohe Varianz bei der Einstellbarkeit der Messer zueinander wird dabei durch das Einstellmittel gewährleistet, Auch können materialspezifische Anforderungen an die Geometrie der Schnittkannten erfüllt werden. Durch die Einstellbarkeit der Messerwelle lassen sich in einfacher Weise Messerpositionen erreichen, die zu längeren Standzeiten der Messer führen.

Der erfindungsgemäße Querschneider weist eine Messerwelle mit wenigstens einem sich in Achsrichtung erstreckenden umlaufenden Messer auf. Das umlaufende Messer auf der Messerwelle kann achsparallel zu dieser ausgerichtet sein oder in Umfangsrichtung der Welle gewunden sein. Des Weiteren weist der Querschneider ein im Wesentlichen in Richtung des umlaufenden Messers quer zur Materialbahn verlaufendes und in einer Trennzone zum Schnitt mit dem umlaufenden Messer zusammenwirkendes stationäres Messer auf.

Die Position der Drehachse der Messerwelle ist erfindungsgemäß veränderbar und mit Hilfe des Einstellmittels auf wenigstens zwei unterschiedliche Positionen in Förderrichtung der Materialbahn und/oder quer zur Förderrichtung einstellbar. Es wird damit eine einfache Möglichkeit zur Seiten- und/oder Höhenverstellung der Messerwelle verwirklicht. Die Verstellung kann dabei zur Grob- und/oder auch Feineinstellung der Position der Messer zueinander dienen. Die Verstellung der Position der Drehachse der Messerwelle kann manuell, beispielsweise mit Hilfe einer Gewindestange oder eines anderen Verstellmittels, oder auch automatisiert, beispielsweise über einen gesteuerten Pneumatik- oder Hydraulikzylinder, erfolgen.

Das stationäre Messer kann an einem feststehenden Messerträger unmittelbar oder mittelbar über einen an dem Messerträger befestigten Messerhalter positioniert, gehalten bzw. befestigt sein. Dementsprechend kann das umlaufende Messer ebenfalls an der Messerwelle unmittelbar oder mittelbar über einen an der Messerwelle befestigten Messerhalter positioniert, gehalten bzw. befestigt sein. Eine zusätzliche Feineinstellung der relativen Schnittpositionen der Messer zueinander ist über die Verstellung der Messerposition in und/oder am Messerhalter möglich. Damit ist bei einem Wechsel der Materialbahn eine optimale Anpassung der Schnittpositionen der Messer an die eingesetzte Materialbahn möglich.

Die unterschiedlichen Positionen der Messerwelle sind stufenweise einstellbar. Die stufenweise Einstellung erfolgt mechanisch über Distanzstücke.

Ein stufenweises Einstellen auf unterschiedliche Positionen der Messerwelle bringt den Vorteil, dass auf einfache und schnelle Weise definierte Positionen, die an den Anwendungsfall angepasst sind, eingerichtet werden können.

Besonders bevorzugt ist, wenn sich die horizontale Position der Drehachse der Messerwelle in vorzugsweise gleichen Stufen einstellen lässt. Dies lässt sich beispielsweise mit entsprechend dimensionierten Distanzstücken in konstruktiv einfacher Weise erreichen, wobei durch Wahl eines oder eines anderen Distanzstücks mit anderer Dimensionierung eine Verstellung der Drehachse der Messerwelle relativ zu einer Nullstellung (ohne Distanzstück) erreicht werden kann. Hierauf wird beispielhaft ergänzend weiter unten eingegangen.

In diesem Zusammenhang kann sich die Position der Drehachse der Messerwelle in horizontaler Richtung in einem Intervall zwischen Null und 50mm, vorzugsweise zwischen Null und 30 mm, einstellen lassen. Damit wird eine ausreichende Varianz bei der Einstellbarkeit der Messer zueinander erreicht.

Um sicherzustellen, dass auch bei einer Veränderung der Position der Drehachse der Messerwelle in horizontaler Richtung ein ordnungsgemäßer Schnitt vollzogen wird, ist eine bestimmte Überdeckung der Messer bzw. Überlappung der Schneidkanten, wenn das umlaufende Messer seine tiefste zum stationären Messer gerichtete Position bzw. den geringsten vertikalen Abstand auf seiner Umlaufbahn erreicht, erforderlich. Die Erfindung sieht zu diesem Zweck vor, dass auch die vertikale Position der Drehachse der Messerwelle zur Veränderung der Überdeckung der Schneidkanten in Stufen einstellbar ist, insbesondere in Abhängigkeit von der horizontalen Position der Drehachse der Messerwelle. Auch hier ist eine stufenlose Einstellbarkeit grundsätzlich nicht ausgeschlossen. Damit lässt sich eine bestimmte Überdeckung der Messer in einfacher und exakter Weise erreichen und gleichzeitig eine besonders verschleißarme Ausrichtung der Messer zueinander einstellen. Darüber hinaus kann durch horizontale und vertikale Verstellung der Drehachse der Messerwelle der Schnittwinkel zwischen den Messern verändert werden. Dies hat positive Auswirkungen auf den Schnitt und den Durchlauf der Materialbahn durch den Querschneider.

In einer vorteilhaften Ausführungsform weist der Querschneider einen Maschinenträger, beispielsweise ausgestaltet als Maschinentisch oder Maschinengestell, zur Aufnahme und/oder Lagerung des stationären Messerträgers und einen Maschinenaufbau, beispielsweise ausgestaltet als Maschinenrahmen oder Maschinenrahmenoberteil, zur Lagerung der Messerwelle auf. Bei dieser Ausführungsform werden unterschiedliche Schnittpositionen des umlaufenden Messers und des feststehenden Messers zueinander durch wenigstens zwei unterschiedliche Positionen des Maschinenaufbaus relativ zum Maschinenträger festgelegt. Der Maschinenaufbau ist vorzugsweise auf dem Maschinenträger aufgestellt und auf dem Maschinenträger abgestützt. Der Maschinenaufbau ist erfindungsgemäß in und/oder entgegen der Förderrichtung der Materialbahn und/oder in vertikaler Richtung relativ zum Maschinenträger verstellbar bzw. verfahrbar und kann auf wenigstens zwei unterschiedliche horizontale und/oder vertikale Positionen einstellbar sein. Die Erfindung umfasst auch solche Ausführungsformen, bei denen die Messerwelle in dem Maschinenträger gelagert und der Maschinenaufbau zur Aufnahme und/oder Lagerung des stationären Messerträgers vorgesehen ist. Der Maschinenaufbau mit dem stationären Messerträger kann dann relativ zum Maschinenträger und damit zur Messerwelle verstellt werden, um die relative Schnittposition des umlaufenden Messers zur Schnittposition des stationären Messers zu verändern.

Vorteilhaft wird die Position des Maschinenaufbaus relativ zum Maschinenträger durch wenigstens ein zwischen dem Maschinenaufbau und dem Maschinenträger angeordnetes Distanzstück eingestellt. Die Distanzstücke können dabei vorzugsweise auch die Aufgabe erfüllen, den Maschinenaufbau im Betrieb fest und unverrückbar auf dem Maschinenträger zu positionieren. Durch unterschiedliche Distanzstücke, die sich in ihrer Größe, insbesondere ihrer Breite und/oder Höhe unterscheiden, können verschiedene Positionen des Maschinenaufbaus relativ zum Maschinenträger und damit unterschiedliche Schnittpositionen der Messer zueinander eingestellt werden. So kann ein erstes Distanzstück mit einer geringeren Höhe zwischen dem Maschinenaufbau und dem Maschinenträger angeordnet werden, um eine erste Position zu definieren bzw. einzustellen. Mit Hilfe eines zweiten größeren Distanzstücks kann eine zweite Position des Maschinenaufbaus relativ zum Maschinenträger eingestellt werden. Die beiden Positionen führen bei diesem Beispiel zu einem anderen vertikalen Abstand der Messer in der Trennzone. Distanzstücke unterschiedlicher Breite bzw. Länge können jedoch auch für eine unterschiedliche Positionierung des Maschinenaufbaus relativ zum Maschinenträger und damit der Messer relativ zueinander in Förderrichtung der Materialbahn verwendet werden. Es können unterschiedliche Distanzstücke zur Verstellung des Maschinenaufbaus relativ zum Maschinenträger in vertikaler und in horizontaler Richtung vorgesehen sein.

Weiter vorteilhaft ist bei dem erfindungsgemäßen Querschneider wenigstens ein Feststellmittel zum (zerstörungsfrei) lösbaren Feststellen einer eingestellten Position der Messerwelle vorgesehen. Das Feststellmittel kann beispielsweise aus einer oder mehreren Schrauben bestehen, die beispielsweise einen zur Lagerung der Messerwelle vorgesehenen Maschinenaufbau über wenigstens ein Distanzstück gegen einen Maschinenträger verspannen, wobei auf dem Maschinenträger der stationäre Messerträger gelagert ist. Alternativ kann auch ein Einrastmechanismus zum Feststellen einer eingestellten Position verwendet werden. Weitere mögliche Feststellmittel zum Feststellen einer eingestellten Position der Messerwelle sind dem Fachmann grundsätzlich bekannt und können vorgesehen werden.

In einer besonders bevorzugten Ausführungsform ist auch der stationäre Messerträger in einem blockartigen Aufbau als solcher, das heißt als Baugruppe mit dem feststehenden Messer und ggf. einem Messerhalter, in und/oder entgegen der Förderrichtung der Materialbahn und/oder senkrecht zur Förderebene verstellbar und/oder um eine quer zur Förderrichtung der Materialbahn verlaufenden in der Förderebene liegenden Dreh- oder Kippachse drehbar oder kippbar angeordnet. Durch diese erfindungsgemäße Anordnung lässt sich im Vergleich zu einer Verstellmöglichkeit lediglich der Messerwelle bei gleichem Bauraum ein größeres Intervall möglicher einstellbarer Positionen der Messer zueinander erreichen. Es ist somit möglich, eine sehr kompakte Bauweise des Querschneiders mit einer weiten Einstellungsmöglichkeit der Messerpositionen zueinander zu kombinieren. Durch die dreh- oder kippbare Anordnung des stationären Messerträgers kann der Winkel der Messer zueinander im Schnitt auf einfache Weise verstellt werden. Der Querschneider ist dadurch noch besser an den jeweiligen Anwendungsfall einstellbar und somit universell einsetzbar, wobei unterschiedlichste Schnittgeometrien einstellbar sind. Eine Verstellung des Messerträgers in horizontaler und/oder in vertikaler Richtung kann durch Verwendung von unterschiedlich dimensionierten Distanzstücken erfolgen, mit denen jeweils eine bestimmte Anordnung des Messerträgers auf dem Maschinenträger vorgegeben ist, wobei der Messerträger über wenigstens ein Distanzstück gegen den Maschinenträger anliegt, abgestützt und/oder verspannt sein kann.

Eine Drehung oder Neigung des stationären Messerträgers kann auf einfache Weise derart erfolgen, dass in oder entgegen der Förderrichtung der Materialbahn ein Keil unter dem Messerträger angeordnet wird. Durch den Einsatz unterschiedlicher Keile, die sich in ihrem Keilwinkel unterscheiden, können auf einfache Weise unterschiedliche Drehpositionen des stationären Messerträgers eingestellt werden. Die Drehung bzw. Neigung des stationären Messerträgers kann auch auf andere Weise erfolgen, beispielsweise, indem der Messerträger um eine Achse drehbar angeordnet ist.

Weiter vorteilhaft ist bei dem erfindungsgemäßen Querschneider wenigstens ein Feststellmittel zum (zerstörungsfrei) lösbaren Feststellen einer eingestellten Position des Messerträgers vorgesehen.

Der stationäre Messerträger kann in der Art einer Wechselkassette ausgebildet sein, die auf einfache Weise aus dem Maschinenträger entnommen werden kann. Der Messerträger kann beispielsweise auf Schienen quer zur Förderrichtung der Materialbahn verfahrbar angeordnet sein und lässt sich so einfach aus der Trennzone der Messer herausfahren. Durch eine Einrastvorrichtung kann sichergestellt sein, dass die Messerkassette während des Betriebs des Querschneiders positionsfest angeordnet ist. Bei einem beispielsweise verschleißbedingten Wechsel des stationären Messers kann die Messerkassette entnommen werden und durch eine andere Messerkassette ausgetauscht werden. Auf diese Weise kann ein Wechsel des stationären Messers schnell und kostengünstig erfolgen, Auch die Möglichkeit eines direkten Messerwechsels ist nicht ausgeschlossen und von Vorteil.
- Fig. 1: einen erfindungsgemäßen Querschneider mit verstellbarer Messerwelle sowie verstellbarem Messerträger und
- Fig. 2: eine Detailansicht der Trennzone des Querschneiders,

Fig. 1 zeigt einen Querschneider 1 mit einer Messerwelle 2 zum Schneiden, Perforieren und/oder Quertrennen einer laufenden Materialbahn aus vorzugsweise Papier, Karton, Kunststoff und/oder Metall. Die Messerwelle 2 weist eine quer zur Materialbahn und ihrer Förderrichtung 3 durch den Querschneider 1 verlaufende Drehachse 4 auf, wobei die Messerwelle 2 wenigstens ein sich in Achsrichtung erstreckendes umlaufendes Messer 5 aufweist. Die Drehrichtung der Messerwelle 2 ist in Fig. 1 durch den Pfeil 19 gekennzeichnet. Das rotierende Messer 5 kann unmittelbar an der Messerwelle 2 befestigt sein oder über einen nicht im einzelnen gezeigten Messerhalter mittelbar an der Messerwelle 2 befestigt sein. Das rotierende Messer 5 auf der Messerwelle 2 kann achsparallel zu dieser angeordnet oder in Umfangsrichtung der Messerwelle 2 gewunden sein. Die Messerwelle 2 ist in einem Maschinenaufbau 6 angeordnet und drehbar in dem Maschinenaufbau 6 gelagert. Der Maschinenaufbau 6 steht auf einem Maschinenträger 7 auf und ist auf diesem abgestützt.

Der Maschinenträger 7 ist zur Aufnahme und/oder Lagerung eines stationären Messerträgers 8 ausgebildet. Der Messerträger 8 weist ein stationäres Messer 9 auf, das in einer Trennzone zum Schnitt mit dem umlaufenden Messer 5 zusammenwirkt.

Der Maschinenaufbau 6 liegt über Distanzstücke 10, 11 beidseitig auf dem Maschinenträger 7 auf. Durch den Einsatz unterschiedlich dicker Distanzstücke 10, 11 mit der Dicke D gemäß Fig. 1 können unterschiedliche Positionen des Maschinenaufbaus 6 zum Maschinenträger 7 in vertikaler Richtung und damit unterschiedliche Höhen der Drehachse 4 der Messerwelle 2 eingestellt werden. Der Maschinenträger 7 weist darüber hinaus zwei seitliche Anschläge 12, 13 auf, gegen die der Fuß des Maschinenaufbaus 6 über ein weiteres Distanzstück 14 mittels einer Schraube 15 als Feststellmittel verspannt und in seiner horizontalen Position festgestellt ist. Durch den Einsatz unterschiedlich langer Distanzstücke 14 mit der Länge L gemäß Fig. 1 können unterschiedliche Positionen des Maschinenaufbaus 6 zum Maschinenträger 7 in horizontaler Richtung und damit unterschiedliche seitliche Ausrichtungen der Drehachse 4 der Messerwelle 2 eingestellt werden. Hierdurch wird eine ortsfeste Positionierung des Maschinenaufbaus 6 während des Betriebes des Querschneiders gewährleistet.

Neben der hier dargestellten Möglichkeit, Schrauben als Feststellmittel zu verwenden, sind jegliche Arten von Feststellmitteln denkbar, wie beispielsweise Stifte und Bolzen. Mit Hilfe von weiteren Feststellmitteln besteht grundsätzlich die Möglichkeit, den Maschinenaufbau 6 in einer bestimmten Position mit dem Maschinenträger 7 zu verschrauben und so zusätzlich sichern.

Mit Hilfe von unterschiedlich breiten bzw. langen Distanzstücken 14 kann die Position des Maschinenaufbaus 6 relativ zum Maschinenträger 7 verändert und damit die Position der in dem Maschinenaufbau 6 gelagerten Messerwelle 2 in horizontaler Richtung bzw. in Förderrichtung 3 der Materialbahn eingestellt werden. Durch die Verwendung von Distanzstücken 10, 11, 14 mit unterschiedlicher Größe und/oder Geometrie lassen sich so in konstruktiv einfacher Weise die Schnittpositionen des feststehenden Messers 9 und des umlaufenden Messers 6 zueinander, das heißt der vertikale und/oder der horizontale Abstand der Messer 5, 9 zueinander und/oder der Winkel der Messerschneiden zueinander beim Schneidvorgang und/oder die Eintauchtiefe beim Schneidvorgang, verändern und bei einem Wechsel der Materialbahn an das Material und/oder die Dicke einer anderen Materialbahn anpassen.

Bei der in Fig. 1 gezeigten Ausführungsform lassen sich unterschiedliche Positionen der Drehachse 4 der Messerwelle 2 stufenweise durch die Verwendung unterschiedlich dicker Distanzstücke 10, 11 und/oder unterschiedlich langer Distanzstücke 14 einstellen. Die Einstellung kann grundsätzlich jedoch auch stufenlos erfolgen, indem beispielsweise das Distanzstück 14 durch eine weitere Stellschraube ersetzt wird. Damit ist dann zumindest eine stufenlose horizontale Verstellung der Drehachse 4 möglich.

Fig. 2 zeigt eine Detailansicht des Querschneiders 1, insbesondere der Trennzone der Materialbahn, in der das umlaufende Messer 5 mit dem stationären Messer 9 zum Schnitt zusammenwirkt. Der stationäre Messerhalter 8 steht auf dem Maschinenträger 7 auf und ist auf diesem befestigt.

Zur Befestigung dienen zwei seitliche Anschläge 16, 17, die gegen den Messerträger 8 seitlich anliegen und diesen in einer bestimmten horizontalen Position festlegen. Das stationäre Messer 9 ist über ein Klemmteil 18 an dem stationären Messerträger 8 gehalten und befestigt. Der Messerträger 8 kann zusammen mit dem feststehenden Messer 9 aus dem Querschneider 1 in der Art einer Wechselkassette quer zur Förderrichtung 3 entnommen werden. In Fig. 2 entspricht dies einer Entnahme des Messerträgers 8 in Richtung des Betrachters aus der Papierebene heraus.

Nicht im einzelnen gezeigt ist, dass der stationäre Messerträger 8 zusammen mit dem feststehenden Messer 9 und gegebenenfalls mit einem Messerhalter in und/oder entgegen der Förderrichtung 3 der Materialbahn und/oder senkrecht zur Förderebene verstellbar und/oder um eine quer zur Förderrichtung 3 der Materialbahn in der Förderebene verlaufende Dreh- oder Kippachse drehbar oder kippbar angeordnet ist. Unterschiedliche horizontale und/oder vertikale Positionen des Messerträgers 8 können stufenweise oder auch stufenlos eingestellt werden. Eine horizontale und/oder vertikale Verstellbarkeit des stationären Messerträgers 8 kann beispielsweise über die Verwendung unterschiedlich dimensionierter Anschläge 16, 17 erfolgen und/oder über die Verwendung entsprechend dimensionierter Distanzstücke (nicht gezeigt) oder auch über eine Spindel. Um den Messerhalter zu kippen, können keilförmige Distanzstücke eingesetzt werden oder der Messerhalter wird um eine Drehachse gedreht.

Im übrigen kann wenigstens ein ebenfalls nicht gezeigtes Feststellmittel, beispielsweise eine Feststellschraube, vorgesehen sein, um den Messerträger 8 in einer bestimmten horizontalen und/oder vertikalen Position zu arretieren,

Durch die Möglichkeit, sowohl die Position der Drehachse 4 der Messerwelle 2 als auch die Position des stationären Messerträgers 8 zu verstellen, besteht bei einer sehr kompakten Bauweise des Querschneiders 1 eine hohe Varianz bei der Einstellbarkeit der Messer 5, 9 relativ zueinander. Die erfindungsgemäße Ausgestaltung des Querschneiders 1 erlaubt es, bei einem Wechsel der Materialbahn die Schnittpositionen der beiden Messer 5, 9 durch Versetzen, Verstellen und/oder Verschieben entweder der Messerwelle 2 und/oder durch Versetzen, Verstellen, Verschieben und/oder Kippen des Messerträgers 8 in konstruktiv einfacher Weise und bei geringem Aufwand sowie kurzen Maschinenstillstandszeiten an eine für eine bestimmte Materialbahn erforderliche Schnittposition anzupassen und damit den Querschneider 1 bedarfsweise zum Schneiden, Perforieren und/oder Quertrennen von unterschiedlichen Materialbahnen bei hoher Qualität des Schnitt- oder Perforationsergebnisses einzusetzen.

### Bezugszeichenliste:

- 1: Querschneider
- 2: Messerwelle
- 3: Förderrichtung
- 4: Drehachse
- 5: Messer
- 6: Maschinenaufbau
- 7: Maschinenträger
- 8: Messerträger
- 9: Messer
- 10: Distanzstück
- 11: Distanzstück
- 12: Anschlag
- 13: Anschlag
- 14: Distanzstück
- 15: Schraube
- 16: Anschlag
- 17: Anschlag
- 18: Klemmteil
- 19: Pfeil
- D: Dicke
- L: Länge

## Patentansprüche

1. Querschneider (1) zum Schneiden, Perforieren und/oder Quertrennen einer laufenden Materialbahn aus vorzugsweise Papier, Karton, Kunststoff, Verbundstoff und/oder Metall, mit einer um eine quer zur Materialbahn und ihrer Förderrichtung (3) verlaufende Drehachse (4) drehbaren Messerwelle (2), wobei die Messerwelle (2) wenigstens ein sich in Achsrichtung erstreckendes umlaufendes Messer (5) aufweist, und mit einem stationären Messerträger (8), wobei der stationäre Messerträger (8) ein im Wesentlichen in Richtung des umlaufenden Messers (5) quer zur Materialbahn verlaufendes und in einer Trennzone zum Schnitt mit dem umlaufenden Messer (5) zusammenwirkendes stationäres Messer (9) aufweist, wobei wenigstens ein Einstellmittel zum Einstellen von wenigstens zwei unterschiedlichen Positionen der Drehachse (4) der Messerwelle (2) in und/oder entgegen der Förderrichtung (3) der Materialbahn und/oder senkrecht zur Förderebene der Materialbahn vorgesehen ist, **dadurch gekennzeichnet, dass** unterschiedliche Positionen der Drehachse (4) der Messerwelle (2) stufenweise einstellbar sind und wobei die stufenweise Einstellung mechanisch über Distanzstücke erfolgt.

2. Querschneider nach Anspruch 1, **dadurch gekennzeichnet, dass** die horizontale Position der Drehachse (4) der Messerwelle (2) in vorzugsweise gleichen Stufen verstellbar ist,

3. Querschneider nach Anspruch 1 oder 2, **dadurch gekennzeichnet, dass** sich die Position der Drehachse (4) der Messerwelle (2) in horizontaler Richtung in einem Intervall zwischen Null und 50mm, vorzugsweise zwischen Null und 30 mm, einstellen lässt.

4. Querschneider nach einem der vorhergehenden Ansprüche, **dadurch gekennzeichnet, dass** die vertikale Position der Drehachse (4) der Messerwelle (2) zur Veränderung der Überdeckung der Schneidkanten in Stufen einstellbar ist, insbesondere in Abhängigkeit von der horizontalen Position der Drehachse (4) der Messerwelle (2).

5. Querschneider nach einem der vorhergehenden Ansprüche, **dadurch gekennzeichnet, dass** ein Maschinenträger (7) zur Aufnahme und/oder Lagerung des stationären Messerträgers (8) und ein Maschinenaufbau (6) zur Lagerung der Messerwelle (2) vorgesehen ist, wobei für unterschiedliche Positionen der Drehachse (4) der Messerwelle (2) wenigstens zwei unterschiedlichen Positionen des Maschinenaufbaus (6) relativ zum Maschinenträger (7) einstellbar sind.

6. Querschneider nach Anspruch 5, **dadurch gekennzeichnet, dass** die Position des Maschinenaufbaus (6) relativ zum Maschinenträger (7) durch wenigstens ein zwischen dem Maschinenaufbau und dem Maschinenträger (7) angeordnetes Distanzstück (10, 11, 14) eingestellt ist.

7. Querschneider nach einem der vorhergehenden Ansprüche, **dadurch gekennzeichnet, dass** wenigstens ein Feststellmittel zum Feststellen einer eingestellten Position der Messerwelle (2) vorgesehen ist,

8. Querschneider nach einem der vorhergehenden Ansprüche, **dadurch gekennzeichnet, dass** der stationäre Messerträger (8) zusammen mit dem feststehenden Messer (9) und gegebenenfalls mit einem Messerhalter in und/oder entgegen der Förderrichtung (3) der Materialbahn und/oder senkrecht zur Förderebene verstellbar und/oder um eine quer zur Förderrichtung (3) der Materialbahn und parallel zur Förderebene verlaufende Dreh- oder Kippachse drehbar oder kippbar angeordnet ist.

9. Verfahren zur material- und/oder dickenabhängigen Anpassung der relativen Schnittposition wenigstens eines an einer drehbaren Messerwelle (2) befestigten umlaufenden Messers (5) zur Schnittposition eines an einem stationären Messerträger (8) befestigten feststehenden Messers (9) bei einem Querschneider (1), insbesondere bei einem Querschneider (1) nach einem der vorhergehenden Ansprüche, wobei die Drehachse (4) der Messerwelle (2) zur Veränderung der Schnittposition des umlaufenden Messers (5) in undloder entgegen der Förderrichtung (3) der Materialbahn und/oder senkrecht zur Förderebene der Materialbahn stufenweise verstellt wird, **dadurch gekennzeichnet, dass** die stufenweise Einstellung mechanisch über Distanzstücke erfolgt.

10. Verfahren nach Anspruch 9, **dadurch gekennzeichnet, dass** der stationäre Messerträger (8) relativ zur Drehachse (4) der Messerwelle (2) in und/oder entgegen der Förderrichtung (3) der Materialbahn und/oder senkrecht zur Förderebene verstellt und/oder um eine quer zur Förderrichtung (3) der Materialbahn und parallel zur Förderebene verlaufende Dreh- oder Kippachse gedreht oder gekippt wird.

## Claims

1. Cross cutter (1) for cutting, perforating and/or transversely severing a moving material web of preferably paper, cardboard, plastic, composite material and/or metal, comprising a knife shaft (2) rotatable about an axis of rotation (4) extending transversely to the material web and its conveying direction (3), the knife shaft (2) having at least one rotating knife (5) extending in the axial direction, and with a stationary knife carrier (8), wherein the stationary knife carrier (8) has a stationary knife (9) extending substantially in the direction of the rotating knife (5) transversely to the material web and cooperating with the rotating knife (5) in a separation zone for cutting, wherein at least one adjusting means is provided for adjusting at least two different positions of the axis of rotation (4) of the knife shaft (2) in and/or against the conveying direction (3) of the material web and/or perpendicularly to the conveying plane of the material web, **characterized in that** different positions of the axis of rotation (4) of the knife shaft (2) can be adjusted stepwise and wherein the stepwise adjustment is effected mechanically via spacers.

2. Cross cutter according to claim 1, **characterized in that** the horizontal position of the axis of rotation (4) of the knife shaft (2) is adjustable in preferably equal steps.

3. Cross cutter according to claim 1 or 2, **characterized in that** the position of the axis of rotation (4) of the knife shaft (2) in the horizontal direction can be adjusted in an interval between zero and 50mm, preferably between zero and 30mm.

4. Cross cutter according to one of the preceding claims, **characterized in that** the vertical position of the axis of rotation (4) of the knife shaft (2) for changing the overlap of the cutting edges is adjustable in steps, in particular as a function of the horizontal position of the axis of rotation (4) of the knife shaft (2).

5. Cross cutter according to one of the preceding claims, **characterized in that** a machine carrier (7) is provided for receiving and/or mounting the stationary knife carrier (8) and a machine structure (6) is provided for mounting the knife shaft (2), wherein at least two different positions of the machine structure (6) relative to the machine carrier (7) can be set for different positions of the axis of rotation (4) of the knife shaft (2).

6. Cross cutter according to claim 5, **characterized in that** the position of the machine body (6) relative to the machine carrier (7) is adjusted by at least one spacer (10, 11, 14) arranged between the machine body and the machine carrier (7).

7. Cross cutter according to one of the preceding claims, **characterized in that** at least one locking means for locking a set position of the knife shaft (2) is provided.

8. Cross cutter according to one of the preceding claims, **characterized in that** the stationary knife carrier (8) together with the stationary knife (9) and optionally with a knife holder is adjustable in and/or against the conveying direction (3) of the material web and/or perpendicular to the conveying plane and/or is arranged so as to be rotatable or tiltable about an axis of rotation or tilting extending transversely to the conveying direction (3) of the material web and parallel to the conveying plane.

9. Method for the material-dependent and/or thickness-dependent adaptation of the relative cutting position of at least one rotating knife (5) fastened to a rotatable knife shaft (2) to the cutting position of a stationary knife (9) fastened to a stationary knife carrier (8) in a cross cutter (1), in particular in a cross cutter (1) according to one of the preceding claims, wherein the axis of rotation (4) of the knife shaft (2) is adjusted stepwise for changing the cutting position of the rotating knife (5) in and/or against the conveying direction (3) of the material web and/or perpendicular to the conveying plane of the material web, **characterized in that** the stepwise adjustment is effected mechanically via spacers .

10. Method according to claim 9, **characterized in that** the stationary knife carrier (8) is adjusted relative to the axis of rotation (4) of the knife shaft (2) in and/or against the conveying direction (3) of the material web and/or perpendicular to the conveying plane and/or is rotated or tilted about an axis of rotation or tilting extending transversely to the conveying direction (3) of the material web and parallel to the conveying plane.

## Revendications

1. Cisaille transversale (1) pour couper, perforer et/ou découper transversalement une bande de matériau en mouvement, de préférence en papier, carton, plastique, matériau composite et/ou métal, comprenant un arbre porte-lames (2) pouvant tourner autour d'un axe de rotation (4) s'étendant transversalement à la bande de matériau et à sa direction de transport (3), l'arbre à couteaux (2) présentant au moins un couteau rotatif (5) s'étendant dans la direction axiale, et avec un porte-couteaux fixe (8), le porte-couteaux fixe (8) présentant un couteau fixe (9) s'étendant sensiblement dans la direction du couteau rotatif (5) transversalement à la bande de matériau et coopérant avec le couteau rotatif (5) dans une zone de séparation pour la coupe, au moins un dispositif de réglage étant prévu pour le réglage d'au moins deux positions différentes de l'axe de rotation (4) de l'arbre porte-couteaux (2) dans et/ou contre la direction de transport (3) de la bande de matériau et/ou perpendiculairement au plan de transport de la bande de matériau, **caractérisé en ce que** différentes positions de l'axe de rotation (4) de l'arbre porte-couteaux (2) sont réglables par paliers et le réglage par paliers s'effectue mécaniquement par l'intermédiaire d'écarteurs.

2. Coupeuse transversale selon la revendication 1, **caractérisée en ce que** la position horizontale de l'axe de rotation (4) de l'arbre porte-lames (2) est réglable par pas de préférence égaux.

3. Coupeuse transversale selon la revendication 1 ou 2, **caractérisée en ce que** la position de l'axe de rotation (4) de l'arbre porte-lames (2) dans la direction horizontale peut être réglée dans un intervalle compris entre zéro et 50 mm, de préférence entre zéro et 30 mm.

4. Coupeur transversal selon l'une des revendications précédentes, **caractérisé en ce que** la position verticale de l'axe de rotation (4) de l'arbre porte-couteaux (2) pour modifier le recouvrement des arêtes de coupe est réglable par paliers, notamment en fonction de la position horizontale de l'axe de rotation (4) de l'arbre porte-couteaux (2).

5. Coupeuse transversale selon l'une des revendications précédentes, **caractérisée en ce qu'**il est prévu un support de machine (7) pour recevoir et/ou monter le support de couteau fixe (8) et une structure de machine (6) pour monter l'arbre porte-lames (2), au moins deux positions différentes de la structure de machine (6) par rapport au support de machine (7) pouvant être réglées pour différentes positions de l'axe de rotation (4) de l'arbre porte-lames (2).

6. Coupeuse transversale selon la revendication 5, **caractérisée en ce que** la position du corps de machine (6) par rapport au support de machine (7) est ajustée par au moins une entretoise (10, 11, 14) disposée entre le corps de machine et le support de machine (7).

7. Coupe-coupe selon l'une des revendications précédentes, **caractérisé en ce qu'**il est prévu au moins un moyen de verrouillage d'une position de consigne de l'arbre porte-lames (2).

8. Coupeur transversal selon l'une des revendications précédentes, **caractérisé en ce que** le porte-couteau fixe (8), conjointement avec le couteau fixe (9) et éventuellement avec un porte-couteau, est réglable dans et/ou contre la direction de transport (3) de la bande de matériau et/ou perpendiculairement au plan de transport et/ou est disposé de manière à pouvoir tourner ou basculer autour d'un axe de rotation ou de basculement s'étendant transversalement à la direction de transport (3) de la bande de matériau et parallèlement au plan de transport.

9. Procédé pour l'adaptation, en fonction du matériau et/ou de l'épaisseur, de la position de coupe relative d'au moins un couteau rotatif (5) fixé sur un arbre porte-couteau rotatif (2) à la position de coupe d'un couteau fixe (9) fixé sur un porte-couteau fixe (8) dans une coupeuse transversale (1), en particulier dans une coupeuse transversale (1) selon l'une des revendications précédentes, dans lequel l'axe de rotation (4) de l'arbre porte-couteau (2) est réglé par paliers pour modifier la position de coupe du couteau rotatif (5) dans et/ou contre la direction de transport (3) de la bande de matériau et/ou perpendiculairement au plan de transport de la bande de matériau, **caractérisé en ce que** le réglage par paliers est effectué mécaniquement par l'intermédiaire d'entretoises.

10. Procédé selon la revendication 9, **caractérisé en ce que** le porte-couteau fixe (8) est réglé par rapport à l'axe de rotation (4) de l'arbre porte-couteau (2) dans et/ou contre la direction de transport (3) de la bande de matériau et/ou perpendiculairement au plan de transport et/ou est tourné ou basculé autour d'un axe de rotation ou de basculement s'étendant transversalement à la direction de transport (3) de la bande de matériau et parallèlement au plan de transport.
